# EUROPÄISCHE PATENTSCHRIFT

(11) **EP 1 633 971 B1**
(45) Veröffentlichungstag und Bekanntmachung des Hinweises auf die Patenterteilung: **28.02.2007**
(21) Anmeldenummer: 04736393.2
(22) Anmeldetag: 09.06.2004
(51) Int. Cl.: F02M 59/06, F02M 59/44, F02M 59/10

(54) **RADIALKOLBENPUMPE ZUR KRAFTSTOFFHOCHDRUCKERZEUGUNG BEI KRAFTSTOFFEINSPRITZSYSTEMEN VON BRENNKRAFTMASCHINEN**
RADIAL PISTON PUMP FOR GENERATING HIGH PRESSURE FOR FUEL IN FUEL INJECTION SYSTEMS OF COMBUSTION ENGINES
POMPE A PISTONS RADIAUX POUR PRODUCTION DE HAUTE PRESSION POUR CARBURANT DANS DES SYSTEMES D'INJECTION DE CARBURANT DE MOTEURS A COMBUSTION INTERNE

(30) Priorität: 14.06.2003 DE 10326880
(43) Veröffentlichungstag der Anmeldung: 15.03.2006
(73) Patentinhaber: DaimlerChrysler AG, 70567 Stuttgart (DE)
(72) Erfinder: BREUER, Gerhard, 72663 Grossbettlingen (DE); KOHLER, Claudia, 70193 Stuttgart (DE); RÜCKERT, Franz, 73760 Ostfildern (DE); THIEMANN, Karl-Heinz, 71404 Korb (DE)
(86) Internationale Anmeldenummer: PCT/EP2004/006207
(87) Internationale Veröffentlichungsnummer: WO 2004/111435

(56) Entgegenhaltungen:
- EP-A- 1 310 577
- DE-A- 19 905 462

## Beschreibung

Die Erfindung geht aus von einer Radialkolbenpumpe zur Kraftstoffhochdruckerzeugung bei Kraftstoffeinspritzsystemen von Brennkraftmaschinen, insbesondere bei einem Common-Rail-Einspritzsystem, mit einer in einem Pumpengehäuse gelagerten Antriebswelle mit einem exzentrischen Wellenabschnitt, auf welchem eine Laufrolle gelagert ist, und mit vorzugsweise mehreren bezüglich der Antriebswelle radial in einem jeweiligen Zylinder angeordneten Kolben, an deren der Laufrolle zugewandten Enden jeweils eine Kolbenfußplatte angeordnet ist, welche die Umfangsfläche der Laufrolle kontaktiert, gemäß der Gattung von Anspruch 1.

Eine solche Radialkolbenpumpe ist beispielsweise aus der DE 198 09 315 A1 bekannt. Die Kolbenfußplatte und die Laufrolle der bekannten Radialkolbenpumpe bestehen in der Regel aus Einsatzstahl oder auch aus Vergütungsstahl. Mit der Zeit kann es jedoch an diesen Bauteilen zu Gleitverschleiß aufgrund von Adhäsion, Abrasion oder Oberflächenzerrüttung kommen. Dieser unerwünschte Verschleiß kann zu einem Ausfall der Radialkolbenpumpe und damit auch zu einem Ausfall der Brennkraftmaschine führen.

In der EP 1 310 577 A1 ist eine Radialkolbenpumpe beschrieben, bei welcher die Kolbenfußplatte aus einem legierten Werkzeugstahl besteht, welcher an der Oberfläche eine Nitrierschicht aufweist.

Die DE 199 05 462 A1 offenbart eine Radialkolbenpumpe mit einem Kolben aus Zirkoniumdioxid-, Aluminiumoxid-Zirkoniumdioxid- oder Aluminiumoxid-Keramik.

Der vorliegenden Erfindung liegt die Aufgabe zugrunde, eine Radialkolbenpumpe der eingangs erwähnten Art derart weiter zu entwickeln, dass ihre Zuverlässigkeit erhöht wird.

Erfindungsgemäß wird diese Aufgabe durch die kennzeichnenden Merkmale von Anspruch 1 gelöst.

Indem erstmalig die die Umfangsfläche der Laufrolle kontaktierende Fläche der Kolbenfußplatte einen Einsatz aus einem verschleißfesten Material, nämlich aus Hartmetall, aus einem keramischen Werkstoff, aus einem gegossen karbidischen Werkstoff oder aus Cermet aufweist, und/oder zumindest ein Teil der Laufrolle, insbesondere wenigstens ein Teil der Umfangsfläche der Laufrolle aus einem verschleißfesten Material, nämlich aus Hartmetall, aus einem gesinterten Werkzeugstahl oder aus einem legierten Nitrierstahl besteht, wird die Verschleißneigung der Kolbenfußplatten-Laufrollen-Gleitpaarung entscheidend reduziert. Die genannten Werkstoffe weisen gegenüber den bisher verwendeten Stahlwerkstoffen einen signifikant höheren E-Modul auf, was in geringeren Verformungen bei Belastung und folglich auch in einer gleichmäßigeren Flächenpressung ohne nennenswerte Spannungsspitzen resultiert. Beim Einsatz von keramischen Werkstoffen spielt vor allem deren geringeres Gewicht eine Rolle, was in einer geringen Massenträgheit der Laufrolle und der Kolbenfußplatte resultiert.

Bevorzugt besteht der Kolben aus einem keramischen Werkstoff, vorzugsweise aus einer Si₃N₄- oder einer ZrO₂-Keramik und wird durch Strangpressen hergestellt und weist eine Porosität kleiner als 5% auf, wobei die Oberfläche mit MoS₂ infiltriert ist. Insbesondere wird der Kolben isostatisch stranggepresst und gesintert. Hieraus ergibt sich eine sehr glatte Oberfläche mit niedrigem Reibkoeffizienten, was sich ebenfalls günstig auf das Verschleißverhalten auswirkt.

Dabei kann die Laufrolle vollständig aus dem verschleißfesten Material hergestellt sein oder sie besteht wie bisher aus Einsatzstahl oder Vergütungsstahl und trägt wenigstens einen Einsatz aus dem verschleißfesten Material. Die Verwendung von Einsätzen bringt den Vorteil eines modularen Aufbaus, d.h. dass eine standardisierte Laufrolle und eine standardisierte

Kolbenfußplatte jeweils mit Einsätzen aus verschiedenem Material versehen werden können und somit eine Vielzahl von Paarungsvarianten erzeugbar ist.

Aufgrund der Werkstoffeigenschaften der verwendeten verschleißfesten Materialien sind die folgenden Gleitpaarungen besonders zu bevorzugen:

Die Laufrolle besteht aus einem Vergütungsstahl und weist Einsätze aus Hartmetall wie G20, GC37 oder GC20 auf und die Kolbenfußplatte weist einen Einsatz aus Keramik wie Si₃N₄-Keramik, aus Schalenhartguss wie SoGSH oder aus Cermet auf.

Die Laufrolle besteht aus einem Feinguss wie GX-210WCr13 H und die Kolbenfußscheibe weist einen Einsatz aus Keramik wie Si₃N₄-Keramik, aus Hartmetall wie G20 oder aus Cermet auf.

Die Laufrolle besteht aus einem gegossen karbidischen Werkstoff wie Schalenhartguss SoGGH und die Kolbenfußplatte weist einen Einsatz aus Keramik wie Si₃N₄-Keramik, aus Hartmetall wie G20 oder aus Cermet auf.

Die Laufrolle besteht aus gesintertem Werkzeugstahl wie ASP23 oder aus einem legierten Nitrierstahl und die Kolbenfußplatte weist einen Einsatz aus Keramik wie Si₃N₄-Keramik, aus Hartmetall wie G20, aus Cermet oder aus einem gegossen karbidischen Werkstoff wie SoGGH auf. Der legierte Nitrierstahl kann C und/oder Cr und/oder V und/oder Mo enthalten, ist gasnitriert und im Kontaktbereich mit der Kolbenfußplatte verbindungsschichtfrei.

Eine weitere Maßnahme sieht vor, dass die Oberfläche der Kolbenfußplatte und/oder der Laufrolle eine Rauhtiefe R_{z} zwischen 0,15 µm und 2 µm aufweist. Genauer hat der keramische Werkstoff eine Rauhtiefe R_{z} zwischen 0,15 µm und 0,5 µm, das Hartmetall eine Rauhtiefe R_{z} zwischen 0,3 µm und 1,0 µm und der gegossen karbidische Werkstoff eine Rauhtiefe R_{z} zwischen 0,5 µm und 2,0 µm.

Besonders bevorzugt weist die Laufrolle auf ihrer Umfangsfläche wenigstens eine sich quer zur Bewegungsrichtung erstreckende Quernut auf. Zusätzlich kann auch die Kolbenfußplatte auf ihrer der Laufrolle zugewandten Fläche wenigstens zwei sich kreuzende Nuten aufweisen. In diesen jeweils als Stauspalt wirkenden Nuten kann sich Kraftstoff ansammeln, welcher aufgrund der Gleitbewegung zwischen der Umfangsfläche der Laufrolle und der Kolbenfußplatte die Ausbildung eines hydrodynamischen Gleitfilms fördert, wodurch der Verschleiß an den Gleitflächen weiter reduziert wird.

Ausführungsbeispiele der Erfindung sind in den Zeichnungen dargestellt und in der nachfolgenden Beschreibung näher erläutert. In den Zeichnungen zeigt:
- Fig.1: eine Querschnittsdarstellung einer Radialkolbenpumpe mit einer Kolbenfußplatte und einer Antriebswelle gemäß einer ersten Ausführungsform der Erfindung;
- Fig.2: eine vergrößerte Querschnittsdarstellung eines Kolbens und einer Kolbenfußplatte gemäß einer weiteren Ausführungsform;
- Fig.2a: einen vergrößerten Ausschnitt von Fig.2;
- Fig.2b: einen weiteren vergrößerten Ausschnitt von Fig.2;
- Fig.3: eine Ansicht von unten auf die Kolbenfußplatte von Fig.2;

- Fig.4: eine Querschnittsdarstellung eines Kolbens mit Kolbenfußplatte und einer Antriebswelle gemäß einer weiteren Ausführungsform;
- Fig.5: eine Querschnittsdarstellung einer Antriebswelle gemäß einer weiteren Ausführungsform;
- Fig.6: eine Ansicht entlang der Linie VI-VI von Fig.5;
- Fig.7: eine Ansicht entlang der Linie VII-VII von Fig.6.

Die in Fig.1 gezeigte Radialkolbenpumpe 1 dient bevorzugt zur Erzeugung des Systemdrucks für den Hochdruckspeicher (Rail) eines Common-Rail-Einspritzsystems einer selbstzündenden Brennkraftmaschine. Sie umfasst eine in einem Pumpengehäuse 2 gelagerte Antriebswelle 4 mit einem exzentrischen Wellenabschnitt 6, auf welchem eine polygonförmige, gegenüber dem Wellenabschnitt 6 drehbare Laufrolle 8 aufgenommen ist. Die polygonförmige Laufrolle 8 weist entlang ihrer Umfangsfläche 10 mit Umfangsabstand zueinander angeordnete, ebene Flachabschnitte 12 auf.

An den Flachabschnitten 12 der Laufrolle 8 stützt sich jeweils ein in einem Zylinder 14 zur Antriebswelle 4 radial geführter Kolben 16 mit seiner Kolbenfußplatte 18 ab. Die Kolbenfußplatte 18 ist vorzugsweise mittels eines sphärischen Lagers 20 mit dem zur Antriebswelle 4 weisenden Ende des Kolbens 16 schwenkbar verbunden. Das sphärische Lager 20 ist beispielsweise dadurch realisiert, dass das Kolbenende als Teilkugel 22 ausgebildet ist, welche in eine komplementär ausgebildete sphärische Ausnehmung 24 in der Kolbenfußplatte 18 eingreift. Darüber hinaus wird die Kolbenfußplatte 18 zusammen mit dem Kolben 16 durch eine Feder 26 gegen den zugeordneten Flachabschnitt 12 der Laufrolle 8 vorgespannt. Die Funktionsweise einer solchen Radialkolbenpumpe 1 ist beispielsweise in der DE 198 02 475 A1 beschrieben, deshalb soll hier nicht weiter darauf eingegangen werden.

Zumindest die die Umfangsfläche 10 der Laufrolle 8 kontaktierende Fläche 28 der Kolbenfußplatte 18 besteht aus einem verschleißfesten Material, nämlich aus Hartmetall, aus einem keramischen Werkstoff, aus einem gegossen karbidischen Werkstoff oder aus Cermet. Dies ist vorzugsweise dadurch realisiert, dass die Kolbenfußplatte 18 auf ihrer zur Laufrolle 8 weisenden Fläche 28 wenigstens einen beispielsweise scheibenförmigen Einsatz 30 aus dem verschleißfesten Material aufweist. Der Einsatz 30 kann mit der restlichen Kolbenfußplatte 18 form- und/oder stoffschlüssig verbunden sein, beispielsweise durch Kleben oder durch Löten. Der Einsatz 30 kann sich, wie in Fig.1 gezeigt ist, über die gesamte Kontaktfläche 28 der Kolbenfußplatte 18 mit der Laufrolle 8 oder auch nur über einen Teil von ihr erstrecken. Alternativ kann auch die gesamte Kolbenfußplatte 18 aus dem verschleißfesten Material hergestellt sein, so dass kein zusätzlicher Einsatz 30 nötig ist.

Bei Verwendung eines keramischen Werkstoffs für die Kolbenfußplatte 18 enthält dieser vorzugsweise Siliziumnitrit Si₃N₄. Hartmetalle können beispielsweise aus G20, GC37 oder GC20 bestehen, während der gegossen karbidische Werkstoff ein Hartgussmaterial, insbesondere GGH oder SoGGH beinhalten kann.

Ferner kann der Kolben 16 selbst aus verschleißfestem Material gefertigt sein, beispielsweise aus einer Si₃N₄- oder einer ZrO₂-Keramik. Der Kolben 16 kann durch Strangpressen hergestellt sein und eine Porosität kleiner als 5% aufweisen, wobei die Oberfläche mit MoS₂ infiltriert ist. Alternativ kann der Kolben 16 auch isostatisch gepresst und gesintert sein.

Nicht zuletzt besteht auch zumindest ein Teil der Laufrolle 8, insbesondere die Flachabschnitte 12 aus einem verschleißfesten Material, nämlich aus Hartmetall, aus einem Feingussmaterial, aus einem gegossen karbidischen Werkstoff, aus einem gesinterten Werkzeugstahl oder aus einem legierten Nitrierstahl.

Analog wie bei der Kolbenfußplatte 18 ist dies vorzugsweise dadurch realisiert, dass die Flachabschnitte 12 mit je einem Einsatz 32 aus dem verschleißfesten Material versehen sind, wie Fig.1 zeigt. Ein solcher Einsatz 32 ist jeweils in einer komplementär geformten Ausnehmung 34 in dem Flachabschnitt 12 form- und/oder stoffschlüssig aufgenommen, beispielsweise durch Kleben oder durch Löten. Alternativ kann die gesamte Laufrolle 8 aus dem verschleißfesten Material bestehen.

Bei Verwendung von Hartmetall für die Einsätze 32 bzw. für die Laufrolle 8 selbst kommt ein besonders verschleißfestes Hartmetall mit einer Vickers-Härte von mindestens HV 1100 und einer Risszähigkeit K_{IC} >= 10 MPa/m^{3/2} mit Bindergehalten von 12 bis 20 % in Frage, besonders bevorzugt G20, GC37 oder GC20. Hier werden insbesondere Hartmetalle eingesetzt, die geringe Adhäsionskoeffizienten aufweisen. Einen geeigneten Feingusswerkstoff bildet beispielsweise GX-210WCr13 H, für den gegossen karbidischen Werkstoff kommt lokal umgeschmolzenes, karbidisches SoGGH (Gradientenwerkstoff) in Frage. Bei dem gesinterten Werkzeugstahl eignet sich ASP23. Ein speziell durch Nitrieren oder Gasnitrieren mit Cr und/oder Mo und/oder V und/oder C legierter Nitrierstahl wird für eine Variante mit Gradientenwerkstoff eingesetzt. Die Basiselemente und die Prozessparameter beim Nitrieren führen zu einer tiefen Diffusion mit Härten von HV 750 bis 850 bei gleichzeitiger höherer Festigkeit des Basiswerkstoffs. Die sich dabei ausbildende Verbindungsschicht wird aus Funktionsgründen durch Schleifen entfernt. Die Oberflächen der Kolbenfußplatte 18 und der Laufrolle 8 weisen auf den Gleitflächen vorzugsweise eine Rauhtiefe R_{z} zwischen 0,15 µm und 2 µm auf, abhängig von den verwendeten Materialien. Dabei gilt die untere Grenze für Keramik, insbesondere ein Bereich von 0,15 µm bis 0,5 µm, die obere Grenze für Metalle wie SoGGH oder ASP23. Für Hartmetall ist eine Rauhtiefe R_{z} zwischen 0,3 µm und 1 µm vorgesehen.

In nachfolgenden Tabelle sind zu bevorzugende MaterialPaarungen der Kolbenfußplatte 18 einerseits und der Laufrolle 8 andererseits aufgeführt. Falls sowohl in der Laufrolle 8 als auch in der Kolbenfußplatte 18 Einsätze verwendet werden, sind beliebige Kombinationen von Materialpaarungen bei jeweils unveränderten Trägerkörpern möglich. Insbesondere können bei den Paarungen in der Tabelle, in welchen die Laufrolle 8 vorzugsweise insgesamt aus dem verschleißfesten Material besteht ("Vollmaterial") alternativ auch Einsätze 32 aus dem entsprechenden Material im Bereich der Flachabschnitte 12 verwendet werden, wie es bereits in Fig.1 gezeigt ist. Die Laufrolle 8 als Trägerkörper für die Einsätze 32 kann dann aus einem anderen Material bestehen, beispielsweise aus 50Cr4, aus 42CrV4 oder aus 16MnCr5. Eine besondere Rolle kommt dem Ausführungsbeispiel in der 3.Zeile in der Tabelle zu. In diesem Fall wird im Bereich der Flachabschnitte 12 der aus einem Stahlgusswerkstoff bestehenden und in Fig.5 separat dargestellten Laufrolle 8 jeweils eine karbidische Zone ausgebildet. Diese karbidische Zone wird entweder durch eine gezielte Erstarrungsgeschwindigkeit beim Gießen der Laufrolle 8 oder durch Umschmelzen erzeugt und bildet dann vorzugsweise den Gradientenwerkstoff SoGGH aus. Ergebnis ist folglich eine Laufrolle 8, bei welcher im Bereich der Flachabschnitte 12 eine karbidische Zone 33 ausgebildet ist, während die restlichen Zonen und Bereiche der Laufrolle 8 aus Stahlguss mit unveränderten Eigenschaften bestehen.

**Tabelle: Bevorzugte Materialpaarungen**

| Laufrolle | Kolbenfußscheibe |
|---|---|
| Einsätze aus Hartmetall, z.B. G20, GC37, GC20 | Vollmaterial oder Einsätze aus |
| | a) Keramik, z.B. Si₃N₄.- Keramik |
| | b) Schalenhartguss, z.B. SoGGH |
| | c) Cermet |
| Vollmaterial aus Feingussmaterial, z.B. GX-210WCr13 H | Vollmaterial oder Einsätze aus |
| | a) Keramik, z.B. Si₃N₄- Keramik |
| | b) Hartmetall, z.B. G20 |
| | c) Cermet |
| Vollmaterial aus gegossen karbidischem Werkstoff, z.B. Schalenhartguss SoGGH | Vollmaterial oder Einsätze aus |
| | a) Keramik, z.B. Si₃N₄- Keramik |
| | b) Hartmetall, z.B. G20 |
| | c) Cermet |
| Vollmaterial | Vollmaterial oder Einsätze aus |
| - aus gesintertem Werkzeugstahl, z.B. ASP23, | a) Keramik, z.B. Si₃N₄- Keramik |
| | b) Hartmetall, z.B. G20 |
| - aus C, Cr, Mo, V-legiertem Nitrierstahl | c) Cermet |
| | d) gegossen karbidischer Werkstoff, z.B. SoGGH |

Im Bereich der Flachabschnitte 12 der Laufrolle 8 können jeweils eine oder mehrere Quernuten 36 ausgebildet sein, wie am besten anhand von Fig.6 zu sehen ist. Wie aus Fig.7 hervorgeht, ist die Quernut 36 im Zentrum einer einen Nutauslauf bildenden Senke 29 des Flachabschnitts 12 angeordnet. Die Senke 29 wird durch zwei in Bezug zum Flachabschnitt 12 winkelig angeordnete Ebenen gebildet, in deren Schnittlinie die Quernut 36 liegt. Der Senkenwinkel γ der Senke 29 ist beispielsweise kleiner als 15 Grad. Der Übergang von der Senke 29 und dem Flachabschnitt 12 ist mit einem Radius R₄ von vorzugsweise kleiner gleich 1 mm verrundet. Der Radius R₄ wird beispielsweise durch Gleitschleifen erzeugt. In dieser als Stauspalt wirkenden Quernut 36 bzw. Senke 29 kann sich Kraftstoff ansammeln, welcher aufgrund der Gleitgeschwindigkeit zwischen den Flachabschnitten 12 der Laufrolle 8 und der Kolbenfußplatte 18 die Ausbildung eines hydrodynamischen Gleitfilms fördert, wodurch der Verschleiß an den Gleitflächen reduziert wird.

Bei den in den Fig.2 bis Fig.4 gezeigten Ausführungsformen sind die gegenüber dem Beispiel von Fig.1 gleichbleibenden und gleichwirkenden Teile durch die gleichen Bezugszeichen gekennzeichnet. Im Unterschied zu diesem wird beim Beispiel gemäß Fig.2 die Kolbenfußplatte 18 von einem Plattenhalter 38 an dem zugehörigen Kolben 16 gehalten. Die Kolbenfußplatte 18 weist an ihrer dem Kolben 16 zugewandten Fläche eine kreisförmige Ausnehmung 40 auf, in welche das ballig geformte Ende 42 des Kolbens 16 eingreift und den Boden der Ausnehmung 40 kontaktiert. Der Plattenhalter 38 wird am Kolben 16 mittels eines in eine Nut 44 des Kolbens 16 eingreifenden Sprengrings 46 gekontert. In einer kreisförmigen Ausnehmung 48 in der Kolbenfußplatte 18 ist ein komplementär geformter Einsatz 30 aus einem der oben beschriebenen verschleißfesten Materialien gehalten, beispielsweise durch Stoffschluss, insbesondere durch Löten. Wie aus Fig.2a hervorgeht, ist der Einsatz 30 auf seiner zur Laufrolle 8 weisenden Fläche 31 randseitig mit einem winkeligen Auslauf 35 versehen, wobei der Auslaufwinkel α ca. 15 Grad beträgt. Weiterhin ist der Übergang zwischen dieser Fläche 31 und dem Auslauf 35 mit einem Radius R₂ von ca. 2 mm verrundet. Mittels eines Radius R₁ von kleiner gleich 1 mm ist auch der Übergang zwischen dem Auslauf 35 und der Randfläche 37 des Einsatzes 30 verrundet.

Analog zu den Flachabschnitten 12 der Laufrolle 8 weisen die Einsätze 30 der Kolbenfußplatte 18 vorzugsweise wenigstens zwei sich kreuzende Nuten 50 auf, wie am besten Fig.3 zeigt. Aufgrund der sich kreuzenden Anordnung der Nuten 50 ist die Wahrscheinlichkeit hoch dafür, dass im Hinblick auf die in Bezug zum Plattenhalter 38 drehbare Kolbenfußplatte 18 eine der Nuten 50 quer zur Bewegungsrichtung ausgerichtet ist, um die Ausbildung eines hydrodynamischen Schmierfilms zu fördern. Die Nuten 50 werden vorzugsweise durch Einpressen erzeugt. Dadurch ergibt sich eine geringere Kerbwirkung verglichen mit spanabhebenden Verfahren, da die Werkstofffasern nicht durchtrennt werden. Wie aus Fig.2b hervorgeht, sind die Nuten 50 jeweils im Zentrum einer einen Nutauslauf bildenden Senke 39 der Fläche 31 angeordnet. Die Senke wird durch zwei in Bezug zur Fläche 31 winkelig angeordnete Ebenen gebildet, in deren Schnittlinie die jeweilige Nut 50 liegt. Der Senkenwinkel β der Senke 39 beträgt beispielsweise 5 Grad. Der Übergang von der Senke 39 und der Fläche 31 ist mit einem Radius R₃ von vorzugsweise kleiner gleich 1 mm verrundet.

Beim Ausführungsbeispiel von Fig.4 besteht die Kolbenfußplatte 18 vollständig aus einem der oben erwähnten, verschleißfesten Materialien und ist in das Durchgangsloch 52 einer Ringbüchse 54 eingesetzt, welche aus Stahl besteht. Die Verbindung zwischen der Ringbüchse 54 und der Kolbenfußplatte 18 ist vorzugsweise durch Löten hergestellt. Selbstverständlich sind darüber hinaus weitere Möglichkeiten denkbar, um verschleißfestes Material an den einander zugeordneten Gleitflächen 12, 28 der Laufrolle 8 und Kolbenfußplatte 18 anzubringen.

## Patentansprüche

1. Radialkolbenpumpe (1) zur Kraftstoffhochdruckerzeugung bei Kraftstoffeinspritzsystemen von Brennkraftmaschinen, insbesondere bei einem Common-Rail-Einspritzsystem, mit einer in einem Pumpengehäuse (2) gelagerten Antriebswelle (4) mit einem exzentrischen Wellenabschnitt (6), auf welchem eine Laufrolle (8) gelagert ist, und mit vorzugsweise mehreren bezüglich der Antriebswelle (4) radial in einem jeweiligen Zylinder (14) angeordneten Kolben (16), an deren der Laufrolle (8) zugewandten Enden jeweils eine Kolbenfußplatte (18) angeordnet ist, welche die Umfangsfläche (10, 12) der Laufrolle (8) kontaktiert,
**dadurch gekennzeichnet,**
**dass** die die Umfangsfläche (10, 12) der Laufrolle (8) kontaktierende Fläche (28, 31) der Kolbenfußplatte (18) wenigstens einen Einsatz (30) aus einem verschleißfesten Material, nämlich aus Hartmetall, aus einem keramischen Werkstoff, aus einem gegossen karbidischen Werkstoff oder aus Cermet aufweist, und/oder dass zumindest ein Teil der Laufrolle (8), insbesondere wenigstens ein Teil der Umfangsfläche (10, 12) der Laufrolle (8) aus einem verschleißfesten Material, nämlich aus Hartmetall, aus einem gesinterten Werkzeugstahl oder aus einem legierten Nitrierstahl besteht.

2. Radialkolbenpumpe nach Anspruch 1,
**dadurch gekennzeichnet,**
**dass** der Kolben (16) aus einem keramischen Werkstoff besteht.

3. Radialkolbenpumpe nach wenigstens einem der vorhergehenden Ansprüche,
**dadurch gekennzeichnet,**
**dass** die Laufrolle (8) aus einem Vergütungsstahl besteht und Einsätze (32) aus Hartmetall wie G20, GC37 oder GC20 aufweist und dass die Kolbenfußplatte (18) Einsätze (30) aus Keramik wie Si₃N₄- Keramik, aus Schalenhartguss wie SoGGH oder aus Cermet aufweist.

4. Radialkolbenpumpe nach Anspruch 1 oder 2,
**dadurch gekennzeichnet,**
**dass** die Laufrolle (8) aus einem Feingussmaterial wie GX-210WCr13 H besteht und dass die Kolbenfußplatte (18) Einsätze (30) aus Keramik wie Si₃N₄-Keramik, aus Hartmetall wie G20 oder aus Cermet aufweist.

5. Radialkolbenpumpe nach Anspruch 1 oder 2,
**dadurch gekennzeichnet,**
**dass** die Laufrolle (8) aus einem gegossen karbidischen Werkstoff wie Schalenhartguss SoGGH besteht und dass die Kolbenfußplatte (18) Einsätze (30) aus Keramik wie Si₃N₄-Keramik, aus Hartmetall wie G20 oder aus Cermet aufweist.

6. Radialkolbenpumpe nach Anspruch 1 oder 2,
**dadurch gekennzeichnet,**
**dass** die Laufrolle (8) aus gesintertem Werkzeugstahl wie ASP23 oder aus einem legierten Nitrierstahl besteht und dass die Kolbenfußplatte (18) Einsätze (30) aus Keramik wie Si₃N₄-Keramik, aus Hartmetall wie G20, aus Cermet oder aus einem gegossen karbidischen Werkstoff wie SoGGH aufweist.

7. Radialkolbenpumpe nach Anspruch 6,
**dadurch gekennzeichnet,**
**dass** der legierte Nitrierstahl C und/oder Cr und/oder V und/oder Mo enthält, gasnitriert und im Kontaktbereich mit der Kolbenfußplatte (18) verbindungsschichtfrei ist.

8. Radialkolbenpumpe nach wenigstens einem der vorhergehenden Ansprüche,
**dadurch gekennzeichnet,**
**dass** die Laufrolle (8) auf ihrer Umfangsfläche (10, 12) wenigstens einen Einsatz (32) aus dem jeweiligen verschleißfesten Material aufweist.

9. Radialkolbenpumpe nach mindestens einem der vorhergehenden Ansprüche,
**dadurch gekennzeichnet,**
**dass** die Laufrolle (8) an ihrer Umfangsfläche (10, 12) wenigstens eine sich quer zur Bewegungsrichtung erstreckende Quernut (36) aufweist.

10. Radialkolbenpumpe nach mindestens einem der vorhergehenden Ansprüche,
**dadurch gekennzeichnet,**
**dass** die Kolbenfußplatte (18) auf ihrer der Laufrolle (8) zugewandten Fläche (31) wenigstens zwei sich kreuzende Nuten (50) aufweist.

11. Radialkolbenpumpe nach mindestens einem der vorhergehenden Ansprüche,
**dadurch gekennzeichnet,**
**dass** die Oberfläche der Kolbenfußplatte (18) und/oder der Laufrolle (8) eine Rauhtiefe R_{z} zwischen 0,15 µm und 2 µm aufweist.

12. Radialkolbenpumpe nach Anspruch 2,
**dadurch gekennzeichnet,**
**dass** der Kolben aus einer Si₃N₄- oder einer ZrO₂-Keramik besteht.

13. Radialkolbenpumpe nach Anspruch 11,
**dadurch gekennzeichnet,**
**dass** der Kolben (16) durch Strangpressen hergestellt ist und eine Porosität kleiner als 5% aufweist, wobei die Oberfläche mit MoS₂ infiltriert ist.

14. Radialkolbenpumpe nach Anspruch 12,
**dadurch gekennzeichnet,**
**dass** der Kolben (16) isostatisch stranggepresst und gesintert ist.

## Claims

1. A radial piston pump (1) for high-pressure fuel generation in fuel injection systems of internal combustion engines, in particular in a common rail injection system, having a drive shaft (4) which is mounted in a pump casing (2) and has an eccentric shaft section (6) on which a running roller (8) is mounted, and having preferably a plurality of pistons (16), which are arranged in a respective cylinder (14) radially with respect to the drive shaft (4) and each have a piston footplate (18), which makes contact with the circumferential surface (10, 12) of the running roller (8), at their ends facing the running roller (8), **characterized in that that** surface (28, 31) of the piston footplate (18) which is in contact with the circumferential surface (10, 12) of the running roller (8) has at least one insert (30) made from a wear-resistant material, namely of hard metal, a ceramic material, a cast carbide material or cermet, and/or **in that** at least part of the running roller (8), in particular at least part of the circumferential surface (10, 12) of the running roller (8), consists of a wear-resistant material, namely of hard metal, a sintered tool steel or an alloyed nitriding steel.

2. The radial piston pump as claimed in claim 1, **characterized in that** the piston (16) consists of a ceramic material.

3. The radial piston pump as claimed in at least one of the preceding claims, **characterized in that** the running roller (8) consists of a heat-treated steel and has inserts (32) made from hard metal, such as G20, GC37 or GC20, and **in that** the piston footplate (18) has inserts (30) made from ceramic, such as Si₃N₄ ceramic, from chilled cast iron, such as SoGGH, or from cermet.

4. The radial piston pump as claimed in claim 1 or 2, **characterized in that** the running roller (8) consists of a precision-cast material, such as GX-210WCr13 H, and **in that** the piston footplate (18) has inserts (30) made from ceramic, such as Si₃N₄ ceramic, from hard metal, such as G20, or from cermet.

5. The radial piston pump as claimed in claim 1 or 2, **characterized in that** the running roller (8) consists of a cast carbide material, such as chilled cast iron SoGGH, and **in that** the piston footplate (18) has inserts (30) made from ceramic, such as Si₃N₄ ceramic, from hard metal, such as G20, or from cermet.

6. The radial piston pump as claimed in claim 1 or 2, **characterized in that** the running roller (8) consists of sintered tool steel, such as ASP23, or of an alloyed nitriding steel, and **in that** the piston footplate (18) has inserts (30) made from ceramic, such as Si₃N₄ ceramic, from hard metal, such as G20, from cermet or from a cast carbide material, such as SoGGH.

7. The radial piston pump as claimed in claim 6, **characterized in that** the alloyed nitriding steel contains C and/or Cr and/or V and/or Mo, is gas-nitrided and does not have a compound layer in the region of contact with the piston footplate (18).

8. The radial piston pump as claimed in at least one of the preceding claims, **characterized in that** the running roller (8), on its circumferential surface (10, 12), has at least one insert (32) made from the respective wear-resistant material.

9. The radial piston pump as claimed in at least one of the preceding claims, **characterized in that** the running roller (8), on its circumferential surface (12), has at least one transverse groove (36) extending transversely to the direction of movement.

10. The radial piston pump as claimed in at least one of the preceding claims, **characterized in that** the piston footplate (18) has at least two grooves (50) which cross one another on its surface (31) facing the running roller (8).

11. The radial piston pump as claimed in at least one of the preceding claims, **characterized in that** the surface of the piston footplate (18) and/or of the running roller (8) has a surface roughness R_{z} of between 0.15 µm and 2 µm.

12. The radial piston pump as claimed in claim 2, **characterized in that** the piston consists of an Si₃N₄ ceramic or a ZrO₂ ceramic.

13. The radial piston pump as claimed in claim 11, **characterized in that** the piston (16) is produced by extrusion and has a porosity of less than 5%, the surface being infiltrated with MoS₂.

14. The radial piston pump as claimed in claim 12, **characterized in that** the piston (16) is isostatically extruded and sintered.

## Revendications

1. Pompe à pistons radiaux (1) pour la génération d'une haute pression dans le carburant pour des systèmes d'injection de carburant de moteurs thermiques, en particulier pour un système d'injection dit "common rail", comportant un arbre d'entraînement (4) monté dans un boîtier de pompe (2) et présentant un tronçon d'arbre excentrique (6) sur lequel est monté un galet de roulement (8), et de préférence plusieurs pistons (16) agencés radialement par rapport à l'arbre d'entraînement (4) dans un cylindre respectif (14), pistons dont les extrémités tournées vers le galet de roulement (8) présentent chacune une plaque de pied de piston (18) qui vient en contact la surface périphérique (10, 12) du galet de roulement (8),
**caractérisée en ce que**
la surface (28, 31) de la plaque de pied de piston (18), qui vient en contact la surface périphérique (10, 12) du galet de roulement (8) comprend au moins un insert (30) en matériau résistant à l'usure, à savoir en métal dur, en matière céramique, en un matériau carburé coulé ou en cermet, et/ou **en ce qu'**une partie au moins du galet de roulement (8), en particulier une partie au moins de la surface périphérique (10, 12) du galet de roulement (8) est constituée en un matériau résistant à l'usure, à savoir en métal dur, en acier à outil fritté ou en acier nitruré allié.

2. Pompe à pistons radiaux selon la revendication 1,
**caractérisée en ce que**
le piston (16) est constitué d'un matériau céramique.

3. Pompe à pistons axiaux selon l'une des revendications précédentes,
**caractérisée en ce que**
le galet de roulement (8) est constitué d'un acier traité et comprend des inserts (32) en métal dur, tel que G20, GC37 ou GC20, et **en ce que** la plaque de pied de piston (18) comprend des inserts (30) en céramique, telle que de la céramique Si₃N₄, de la matière moulée trempée en surface, telle que SoGGH ou en cermet.

4. Pompe à pistons radiaux selon la revendication 1 ou 2,
**caractérisée en ce que**
le galet de roulement (8) est constitué d'un matériau en fonte fine, tel que GX-210WCr13 H, et **en ce que** la plaque de pied de piston (18) présente des inserts (30) en céramique, telle que de la céramique Si₃N₄, en métal dur tel que G20 ou en cermet.

5. Pompe à pistons radiaux selon la revendication 1 ou 2,
**caractérisée en ce que**
le galet de roulement (8) est constitué d'un matériau carburé coulé, tel que de la matière moulée trempée en surface SoGGH, et **en ce que** la plaque de pied de piston (18) comprend des inserts (30) en céramique telle que de la céramique Si₃N₄, en métal dur tel que G20 ou en cermet.

6. Pompe à pistons radiaux selon la revendication 1 ou 2,
**caractérisée en ce que**
le galet de roulement (8) est constitué en acier à outil fritté, tel que ASP23, ou en acier nitruré allié, et **en ce que** la plaque de pied de piston (18) comprend des inserts (30) en céramique telle que de la céramique Si₃N₄, en métal dur tel que G20, en cermet ou en matériau carburé coulé, tel que SoGGH.

7. Pompe à pistons radiaux selon la revendication 6,
**caractérisée en ce que**
l'acier nitruré allié contient du C et/ou du Cr et/ou du V et/ou du Mo, il est nitruré au gaz et exempt de couche de liaison dans la zone de contact avec la plaque de pied de piston (18).

8. Pompe à pistons radiaux selon l'une des revendications précédentes,
**caractérisée en ce que**
le galet de roulement (8) comprend sur sa surface périphérique (10, 12) au moins un insert (32) du matériau respectif résistant à l'usure.

9. Pompe à pistons radiaux selon l'une des revendications précédentes,
**caractérisée en ce que**
le galet de roulement (8) comprend sur sa surface périphérique (10, 12) au moins une gorge transversale (36) qui s'étend transversalement à la direction de mouvement.

10. Pompe à pistons radiaux selon l'une des revendications précédentes,
**caractérisée en ce que**
la plaque de pied de piston (18) présente sur sa surface (31) tournée vers le galet de roulement (8) au moins deux gorges (50) qui se croisent.

11. Pompe à pistons radiaux selon l'une des revendications précédentes,
**caractérisée en ce que**
la surface de la plaque de pied de piston (18) et/ou du galet de roulement (8) présente une profondeur de rugosité R_{z} entre 0,15 µm et 2 µm.

12. Pompe à pistons radiaux selon la revendication 2,
**caractérisée en ce que**
le piston est constitué en une céramique Si₃N₄ ou en une céramique ZrO₂.

13. Pompe à pistons radiaux selon la revendication 11,
**caractérisée en ce que**
le piston (16) est réalisé par extrusion et présente une porosité inférieure à 5 %, la surface étant infiltrée avec du MoS₂.

14. Pompe à pistons radiaux selon la revendication 12,
**caractérisée en ce que**
le piston (16) est extrudé par voie isostatique et fritté.
